# EUROPÄISCHE PATENTSCHRIFT

(11) **EP 0 816 612 B1**
(45) Veröffentlichungstag und Bekanntmachung des Hinweises auf die Patenterteilung: **29.09.1999**
(21) Anmeldenummer: 97108372.0
(22) Anmeldetag: 23.05.1997
(51) Int. Cl.: E05C 17/20

(54) **Rastvorrichtung insbesondere für Fahrzeug-Türhalter**
Check device particularly for vehicle door
Dispositif d'arrêt notamment pour porte de véhicule automobile

(30) Priorität: 06.07.1996 DE 29611819 U
(43) Veröffentlichungstag der Anmeldung: 07.01.1998
(73) Patentinhaber: FRIEDR. FINGSCHEIDT GmbH, D-42551 Velbert (DE)
(72) Erfinder: Linnenbrink, Jörg, Ing. P. Eur., 42327 Wuppertal (DE)
(74) Vertreter: Patentanwälte Dr. Solf & Zapf

(56) Entgegenhaltungen:
- EP-A- 0 418 783
- DE-A- 4 325 551
- US-A- 5 474 344

## Beschreibung

Die vorliegende Erfindung betrifft eine Rastvorrichtung, insbesondere für Fahrzeug-Türhalter, mit zwei relativ zueinander bewegbaren Funktionsteilen, und zwar einer Rastschiene und mindestens einem mit einer Federkraft beaufschlagt mit einer im wesentlichen rotationssymmetrischen Umfangsfläche auf einer Oberfläche der Rastschiene aufliegenden, drehbar gelagerten Rastkörper, wobei der Rastkörper im Bereich seiner Umfangsfläche sowie die Rastschiene im Bereich ihrer mit dem Rastkörper zusammenwirkenden Oberfläche aus verschiedenen Materialien, und zwar einerseits aus Metall bestehen.

Eine ähnliche Rastvorrichtung ist beispielsweise speziell für einen Türhalter aus der EP-A-0 643 185 in mehreren verschiedenen Ausführungsvarianten bekannt. Dabei ist es jeweils wesentlich, daß der Rastkörper - dort Rastrolle genannt - zum Abrollen auf der Rastschiene drehbar geführt ist. Durch diese drehbare Anordnung soll die Reibung - und damit auch der Verschleiß - gering gehalten werden.

Eine weitere ähnliche Rastvorrichtung ist auch in der japanischen Patentanmeldung JP 83-151681 bzw. dem entsprechenden Patent JP 3-13392 B2 beschrieben. Dabei sitzt eine Rolle bzw. Walze derart in einer Lageraufnahme eines Führungskörpers, daß sie beim Rotieren mit ihrer äußeren Umfangsfläche in der Lageraufnahme gleitet. Um eine geringe Reibung zu erreichen, soll die Rolle aus gehärtetem Einsatzstahl bestehen und eine extrem glatte Oberfläche (sehr geringe Rauheit) aufweisen. Ferner soll der Führungskörper aus einem bestimmten Kunststoff (Polyazetalharz) bestehen.

Aus dem USA-Patent US 5 474 344 A ist eine gattungsgemäße Rastvorrichtung bekannt. Diese Vorrichtung erfüllt ihre Funktion bei sehr geringer Geräuschentwicklung. Um dies zu erreichen, besteht ein Arm der Vorrichtung aus einem Stahlkern, der mit einem hochfesten Kunststoffmaterial überzogen ist. Die Rastkörper bestehen vorzugsweise aus Stahl.

Trotz der beschriebenen Maßnahmen ist bei den bekannten Rastvorrichtungen die Haltbarkeit noch nicht ganz zufriedenstellend.

Der vorliegenden Erfindung liegt die Aufgabe zugrunde, eine Rastvorrichtung der gattungsgemäßen Art zu schaffen, die eine wesentlich verlängerte Gebrauchsdauer gewährleistet, ohne daß hierfür nennenswerte Wartungsarbeiten erforderlich wären.

Erfindungsgemäß wird dies dadurch erreicht, daß das aus Metall bestehende Material eine definiert aufgerauhte Oberflächenstruktur aufweist und andererseits das andere Material ein derart elastisch nachgiebiges Material ist, daß zwischen der auf der Rastschiene abrollenden Umfangsfläche des Rastkörpers und der Oberfläche der Rastschiene durch elastische Verformung des nachgiebigen Materials ein flächiger Anlagekontakt mit Kraftschluß erreicht wird. In bevorzugter Ausgestaltung ist vorgesehen, daß der Rastkörper aus Metall und die Rastschiene zumindest anteilig aus dem nachgiebigen Material bestehen, wobei es sich insbesondere um einen relativ weichen Kunststoff mit einer Härte etwa im Bereich von 72 bis 80 Shore-D handelt.

Durch die Erfindung ist aufgrund des relativ großflächigen Anlagekontaktes zwischen dem Rastkörper und der Rastschiene stets ein derart hoher Kraftschluß (hohe Anlage-Reibungskraft) vorhanden, daß der Rastkörper bei seiner Relativbewegung stets zuverlässig auf der Rastschiene abrollt, d.h. es wird ein ungewollter Stillstand des Rastkörpers und daher auch eine reine Gleitreibung mit sehr hoher Sicherheit vermieden, sondern es tritt durch die Erfindung lediglich eine geringe Rollreibung auf.

Damit beruht die Erfindung auf der Erkenntnis, daß die beim Stand der Technik festgestellten Verschleißprobleme hauptsächlich daran liegen, daß der Rastkörper eben nicht immer rollt, sondern daß es aufgrund der insgesamt im System wirkenden Kräfte - wobei auch die den Rastkörper gegen die Rastschiene drängende Kraft wegen ihrer Größe eine wesentliche Rolle spielt - oftmals zu einem ungewollten Stillstand der Rotationsbewegung kommt; der Rastkörper gleitet dann nur noch über die Oberfläche der Rastschiene, was relativ schnell zu einem hohen Verschleiß führt.

Erfindungsgemäß wird aber erreicht, daß sich bevorzugt die Rastschiene aufgrund ihrer materialspezifischen elastischen Nachgiebigkeit praktisch an den Rastkörper bzw. an dessen Umfangskontur "anschmiegt", was in Kombination mit der relativ rauhen Oberfläche des Rastkörpers einen sehr guten Anlagekontakt gewährleistet. Hierbei kann der Fachmann das Maß der Rauheit des Rastkörpers grundsätzlich durch entsprechende Versuche selbst ermitteln. Es hat sich jedoch als besonders vorteilhaft erwiesen, eine Rauheit R_{A} (arithmetischer Mittenrauhwert) von erfindungsgemäß mindestens 5 µm vorzusehen, was etwa einem gemittelten Rauhtiefen-Wert R_{Z} von mindestens 40 µm entspricht. Die Rauheit sollte jedoch einen Wert R_{Z} von etwa 600 µm möglichst nicht übersteigen, damit die Geräuschentwicklung und der Verschleiß gering bleiben.

Bezüglich des elastischen, bevorzugt zumindest im Oberflächenbereich der Rastschiene eingesetzten Materials hat sich ein spezieller Kunststoff, und zwar insbesondere ein thermoplastisch verarbeitbares Polyurethan-Elastomer (Polyesterurethan), als besonders geeignet herausgestellt. Ein derartiges Material ist insbesondere unter der eingetragenen Marke "Desmopan" von der Firma Bayer AG erhältlich, wobei vor allem der Typ "Desmopan 372" besonders geeignet ist. Dieses spezielle, bevorzugt eingesetzte Material besitzt eine Härte im Bereich von etwa 73 bis 75 Shore-D.

Im Zusammenhang mit der vorliegenden Erfindung ist es von besonderem Vorteil, wenn der Rastkörper als insbesondere hohlzylindrischer Laufring ausgebildet ist, der zwecks Rotationslagerung auf einer nicht-rotierenden, bolzenförmigen Achse sitzt. Die im Bereich der Rotationslagerung zwischen der Achse und dem Laufring auftretende Reibungskraft kann durch ein geeignetes (Dauer-)Schmiermittel, insbesondere Fett, vorteilhafterweise sehr gering gehalten werden, so daß diese Reibungskraft der Rotation nur als sehr geringer Widerstand entgegenwirkt. Zudem ist diesbezüglich von besonders vorteilhafter Bedeutung, daß die Anlage-Reibungskraft am Außenumfang des Rastkörpers und damit an einem größeren Radius wirkt als die Lager-Reibungskraft; daher ist das für die Rotation maßgebliche Drehmoment (= Kraft mal Umfangsradius des Rastkörpers) stets wesentlich größer als das der Rotation entgegenwirkende "Bremsmoment" (= Lager-Reibungskraft mal Lager-Radius). Dies führt somit zu einer wichtigen Förderung und Unterstützung der vorliegenden Erfindung.

Weitere vorteilhafte Ausgestaltungsmerkmale der Erfindung sind in den Unteransprüchen sowie der folgenden Beschreibung enthalten.

In der Zeichnung ist als bevorzugte Anwendung der Erfindung ein Fahrzeug-Türhalter mit einer erfindungsgemäßen Rastvorrichtung veranschaulicht. Dabei zeigen:
- Fig. 1: eine Perspektivansicht eines Türhalters mit integrierter, hier nicht gänzlich erkennbarer, erfindungsgemäßer Rastvorrichtung,
- Fig. 2: einen Längsvertikalschnitt des Türhalters (Schnittangabe bezogen auf eine bevorzugte Einbaulage im Fahrzeug) zur Veranschaulichung der erfindungsgemäßen Rastvorrichtung,
- Fig. 3: eine vergrößerte Seitenansicht eines Rastkörpers der erfindungsgemäßen Rastvorrichtung,
- Fig. 4: einen Axialschnitt des Rastkörpers in der Schnittebene IV-IV gemäß Fig. 3,
- Fig. 5a bis 5c: jeweils eine vergrößerte Ausschnittdarstellung des Oberflächenbereichs V des Rastkörpers gemäß Fig. 3 in unterschiedlichen Ausführungsvarianten und
- Fig. 6: eine vereinfachte, stark schematische Seitenansicht (entsprechend der Ansicht in Fig. 2) einer "Mindestausführung" der erfindungsgemäßen Rastvorrichtung.

In den verschiedenen Figuren der Zeichnung sind gleiche Teile stets mit denselben Bezugszeichen versehen, so daß jede eventuell nur einmal vorkommende Beschreibung eines Teils analog auch bezüglich der anderen Zeichnungsfiguren gilt, in denen dieses Teil mit dem entsprechenden Bezugszeichen ebenfalls zu erkennen ist.

In Fig. 1 und 2 ist jeweils beispielhaft ein Türhalter 1 veranschaulicht, der mit einer erfindungsgemäßen Rastvorrichtung 2 ausgestattet ist.

Gemäß Fig. 6 besteht die erfindungsgemäße Rastvorrichtung 2 - in einer "Mindestausführung" - aus einem Rastkörper 4 und einer länglichen Rastschiene 6, wobei diese beiden Funktionsteile relativ zueinander bewegbar sind (vgl. die Doppelpfeile 8 in Fig. 1, 2 und 6). Der Rastkörper 4 liegt mit seiner rotationssymmetrischen, bevorzugt zylindrischen Umfangsfläche 10 auf einer Oberfläche 12 der Rastschiene 6 auf, wobei er für eine feste und sichere Auflage senkrecht zur Längserstreckung der Rastschiene 6 mit einer Federkraft F beaufschlagt ist. Dabei ist der Rastkörper 4 um seine Längsmittelachse drehbar gelagert, so daß er bei den Relativbewegungen in Doppelpfeilrichtung 8 jeweils auf der Oberfläche 12 der Rastschiene 6 abrollt (vgl. den Doppelpfeil 14 in Fig. 6).

Vorzugsweise ist nun einerseits vorgesehen, daß die Rastschiene 6 zumindest im Bereich ihrer mit dem Rastkörper 4 zusammenwirkenden Oberfläche 12 aus einem elastisch nachgiebigen, relativ weichen Material 16 besteht. Zweckmäßigerweise besteht hierzu die Rastschiene 6 aus einem Metallkern 18 und einer Beschichtung bzw. einem Überzug 20 aus dem elastischen Material 16, wobei der Überzug 20 vorzugsweise an jeder Stelle der mit dem Rastkörper 4 zusammenwirkenden Oberfläche 12 eine Dicke von mindestens 1 mm aufweist. Für eine gute Haftung des Materials 16 besitzt der Metallkern 18 zweckmäßigerweise Löcher, die von dem Material 16 durchdrungen sind.

Das Material 16 ist mit einer Härte etwa im Bereich von 72 bis 80 Shore-D derart relativ weich und damit elastisch nachgiebig, daß es sich praktisch an die Umfangskontur des Rastkörpers 4 "anschmiegt". Dies ist in Fig. 6 in einer stark vergrößerten Darstellung veranschaulicht. Bei einer Bewegung des Rastkörpers 4 in Pfeilrichtung 22 über die Oberfläche 12 der Rastschiene 6 hinweg verformt sich das Material 16 derart elastisch, daß der Rastkörper 4 praktisch eine Art "Welle" vor sich herschiebt; er liegt hierdurch über eine relativ große Anlagefläche mit hohem Kraftschluß auf der Oberfläche 12 auf.

Für das elastisch nachgiebige Material 16 wird bevorzugt ein thermoplastisch verarbeitbares Polyurethan-Elastomer (Polyesterurethan) verwendet. Besonders geeignet ist ein unter der eingetragenen Marke "Desmopan" von der Firma Bayer AG erhältliches Material, und zwar insbesondere speziell der Typ "Desmopan 372". Dieses Material zeichnet sich durch die in der nachfolgenden Tabelle enthaltenen Eigenschaften aus:

| | Prüfbedingungen | Einheiten | Normen | Desmopan 372 |
|---|---|---|---|---|
| **MECHANISCHE EIGENSCHAFTEN** | | | | |
| Shore Härte A/D (Toleranz ± 2 Einheiten) | | | ISO 868 (DIN 53505) | ca. 98/73-76 |
| Bruchspannung | 200 mm/min | MPa | ISO 37 (DIN 53504) | 50 |
| Bruchdehnung | 200 mm/min | % | ISO 37 (DIN 53504) | 250 |
| Reißdehnung | | % | ISO 37 (DIN 53504, NS1) | 344 |
| Reißfestigkeit | | (N/mm²) | ISO 37 (DIN 53504, NS1) | ca. 65 |
| Spannung bei | 100% Dehnung | MPa (N/mm²) | ISO 37 (DIN 53504) | 35 bis 37 |
| Weiterreißwiderstand (Graves) | | kN/m | DIN 53515 | 250 |
| Rückprall-Elastizität | | % | ISO 4662 (DIN 53512) | 42 |

| **SONSTIGE EIGENSCHAFTEN** | | | | |
|---|---|---|---|---|
| Dichte | | g/cm³ | ISO 1183 | 1,24 |
| Abriebverlust | | mm³ | ISO 4649 (DIN 53516) | 30 |

Dieses erfindungsgemäß verwendete Material weist trotz seiner Weichheit und elastischen Nachgiebigkeit durch Teilvernetzen seiner Molekülketten dennoch eine relativ hohe Festigkeit und Zähigkeit auf. Das Material ist elastisch, aber dennoch sehr haltbar. Es sind keinerlei Material-ablösungen zu befürchten, und es tritt eine vorteilhaft geringe Geräuschentwicklung auf, jedenfalls geringer als bei einem härteren Material, wie z.B. (aramid-)faserverstärktes Polyamid (Kevlar®).

Erfindungsgemäß ist nun ferner vorgesehen, daß der Rastkörper 4 im Bereich seiner Umfangsfläche 10 definiert aufgerauht ist. Hierzu kann die Umfangsfläche 10 des Rastkörpers 4 eine durch Prägen, Walzen, Kordieren, Kreuzrändeln und/ oder Kugelstrahlen aufgerauhte Oberflächenstruktur aufweisen. Wesentlich ist hierbei, daß es sich bei dieser aufgerauhten Oberflächenstruktur um zumindest in Umfangsrichtung bzw. Rotationsrichtung abwechselnde Erhebungen und Vertiefungen handelt. Dabei soll die Oberflächenstruktur der Umfangsfläche 10 des Rastkörpers 4 aber erfindungsgemäß jedenfalls derart ausgebildet sein, daß der Rastkörper 4 beim Abrollen in axialer Richtung kräfteneutral geführt ist. Dies bedeutet, daß beim Abrollen die Entstehung einer Verschiebekraft vermieden wird, die die Tendenz hätte, den Rastkörper 4 in axialer Richtung zu verlagern. Erreicht wird dies durch eine "symmetrische" Ausgestaltung der aufgerauhten Oberflächenstruktur in beiden axialen Richtungen. Dies ist insbesondere durch Kreuzrändeln und/oder Kugelstrahlen sehr gut gewährleistet. Demgegenüber wäre Kordieren nicht so optimal, da hierbei aufgrund eines praktisch schraubenlinienförmigen Verlaufs von Rillen eine axiale Kraftkomponente entstehen würde. Es hat sich durch praktische Versuche gezeigt, daß eine Rauheit der Umfangsfläche 10 des Rastkörpers 4 ab einem Wert R_{A} (arithmetischer Mittenrauhwert) von mindestens 4 µm ausreicht. Bevorzugt beträgt R_{A} aber mindestens 6,3 µm. Die Rauheit sollte jedoch eine maximale Rauhtiefe R_{Z} von etwa 600 µm nicht übersteigen. Im Falle einer bevorzugt kreuzgerändelten Umfangsfläche 10 sollte der Erhebungs- bzw. Vertiefungsabstand t etwa 0,6 mm betragen. Die Umfangsfläche 10 des Rastkörpers 4 kann jedoch auch mit entsprechender Ausgestaltung bzw. mit entsprechenden Maßen kugelgestrahlt werden.

Wie sich zudem aus Fig. 2 und 6 jeweils ergibt, ist es besonders vorteilhaft, wenn der Rastkörper 4 als rotationssymmetrischer, vorzugsweise hohlzylindrischer Laufring 24 ausgebildet und auf einer nicht-rotierenden, vorzugsweise bolzenförmigen Achse 26 gelagert ist. Gemäß Fig. 2 ist hierbei die Achse 26 in einem senkrecht zur Laufrichtung (Doppelpfeil 8) verschiebbar geführten, mit der Federkraft F beaufschlagten Führungskörper 28 gehaltert. Der Führungskörper 28 wird zur Erzeugung der Federkraft F durch eine Druckfeder 30 beaufschlagt.

In Fig. 6 ist veranschaulicht, daß im Bereich der Lagerung zwischen der Achse 26 und dem Laufring 24 eine Reibungskraft F₁ wirkt. Diese Kraft F₁ erzeugt als Produkt mit dem zugehörigen Radius r₁ ein entsprechendes "Bremsmoment". Im Anlagebereich zwischen dem Rastkörper 4 und der Oberfläche 12 der Rastschiene 6 entsteht eine Anlage-Reibungskraft F₂, die mit dem zugehörigen äußeren Radius r₂ des Rastkörpers 4 ein entsprechendes Moment bildet, welches vorteilhafterweise jedenfalls größer als das "Bremsmoment" ist. Dies trägt dazu bei, daß stets ein sicheres Abrollen des Rastkörpers 4 gewährleistet ist.

In Fig. 3 und 4 ist der Rastkörper 4 bzw. Laufring 24 gesondert dargestellt; er kann im Bereich seiner Umfangsfläche 10 beispielsweise gemäß Fig. 5a eine Kreuzrändelung, oder gemäß Fig. 5c eine durch Kugelstrahlen gebildete Aufrauhung aufweisen. In Fig. 5b ist eine Kordierung veranschaulicht, die ebenfalls möglich, wenn auch wegen der entstehenden Axialkraft nicht ganz so vorteilhaft ist.

Gemäß Fig. 1 und 2 ist vor allem für die Anwendung bei einem Türhalter 1 vorgesehen, daß der Rastkörper 4 bei seiner Abrollbewegung mit mindestens einer Raststelle der Rastschiene 6 zur Definition mindestens einer bestimmten Relativstellung rastend zusammenwirkt. Wie dargestellt ist die Raststelle zweckmäßigerweise als Rastvertiefung 32 ausgebildet. In der Regel besitzt die Rastschiene 6 eines Türhalters 1 jedoch mehrere, beispielsweise drei oder vier, über ihre Länge verteilt angeordnete Raststellen bzw. Rastvertiefungen 32. Hierdurch können beispielsweise eine Schließstellung, eine Öffnungsstellung und vorzugsweise auch eine Zwischenstellung (sog. Garagenstellung) einer Fahrzeugtür definiert werden. Bei der bevorzugten, in Fig. 1 und 2 veranschaulichten Ausführungsform des Türhalters 1 besitzt dieser zwei gleichartige Rastkörper 4, die mit entgegengesetzter Wirkrichtung unter Zwischenanordnung der Rastschiene 6 auf deren gegenüberliegenden Oberflächen 12 aufliegen. Jeder Rastkörper 4 ist mit der Federkraft F beaufschlagt, so daß insgesamt im System der zweifache Wert der Federkraft F wirkt. Die Rastkörper 4 wirken mit jeweils gegenüberliegenden Rastvertiefungen 32 zusammen.

Bei dem dargestellten Ausführungs- und Anwendungssbeispiel ist zudem vorgesehen, daß die Rastschiene 6 ein einendig gelenkig an einem nicht dargestellten Fahrzeugholm befestigbares Halteband des Türhalters 1 bildet, während der bzw. die Rastkörper 4 in einem an bzw. in einer Fahrzeugtür befestigbaren Halteteil 34 geführt ist/sind. Bei den Öffnungs- und Schließbewegungen der Fahrzeugtür wird hierbei die Rastschiene 6 jeweils in die Tür hineingeschoben bzw. aus der Tür herausgezogen; es handelt sich um das grundlegende Prinzip eines "Freischwingers", bei dem das freie Ende der Rastschiene 6 innerhalb der Tür grundsätzlich frei beweglich ist.

Die Erfindung eignet sich jedoch ebenfalls für eine nicht dargestellte Alternative eines Türhalters 1, bei dem der oder die Rastkörper 4 in einem mit einem Halteband verbundenen Halteteil geführt ist/sind, während die Rastschiene 6 innerhalb der Fahrzeugtür befestigbar ist. Dabei bildet die Rastschiene 6 eine "Führungsbahn" für das sich in der Tür bewegende Halteteil.

Durch die Erfindung kann ein sicheres Abrollen des Rastkörpers 4 gewährleistet werden. Zudem treten noch folgende wichtige Vorteile auf.

Die Anpreßkraft F, mit der der Rastkörper 4 gegen die Rastschiene 6 gepreßt wird, kann gegenüber dem Stand der Technik wesentlich reduziert werden. Dies ist hauptsächlich eine Folge des speziellen Kunststoffmaterials im Bereich der Oberfläche 12 der Rastschiene 6. Durch praktische Versuche hat sich gezeigt, daß die Federkraft F um mindestens 15 bis 20% reduziert werden kann, je nach Geometrie der Rastschiene 6, insbesondere des Flankenwinkels α der Rastvertiefungen 32 (vgl. Fig. 2) sogar bis zu 50% oder mehr. Bei der dargestellten Ausführungsform des Türhalters 1 war bei der bisherigen Ausführung eine Gesamtfederkraft von ca. 1700 N im System erforderlich; durch die Erfindung kann somit im Extremfall eine Reduzierung auf nur etwa 850 N oder noch weniger erreicht werden. Um hierbei dennoch eine sichere Rastung zu erreichen, kann vorteilhafterweise der Flankenwinkel α der Rastvertiefungen 32 steiler gewählt werden. Dies wäre bei dem herkömmlichen Türhalter nicht möglich, weil dies zu einem erhöhten Verschleiß im Bereich der Rastvertiefungen 32 führen würde. Dieser erhöhte verschleiß wird erfindungsgemäß durch das spezielle Kunststoffmaterial vermieden. Durch die drastische Reduzierung der Federkraft F wird vorteilhafterweise eine leichtere Betätigung zwischen den Raststellungen erreicht. Durch den steileren Flankenwinkel α werden die Raststellungen genauer und präzisier definiert; im Rastbereich tritt nur noch ein kleinerer Türschwenkwinkel als "Spiel" auf.

Bei der Erfindung könnte beispielsweise auch vorgesehen sein, den Rastkörper zumindest anteilig aus dem elastischen Material und die Rastschiene aus einem härteren Material, z.B. Metall, auszubilden. Ferner können die Achse 26 und der Laufring 24 einstückig z.B. als Drehteil ausgebildet sein (geringe Herstellungskosten, Massenfertigung: keine Reibung zwischen Metallteilen, daher Härtung entbehrlich; die Achsstummel laufen dabei vorzugsweise in Kunststoff-Lagerschalen). Die erfindungsgemäße Rändelung kann mit Vorteil nach DIN RGE 06 ausgeführt sein.

## Patentansprüche

1. Rastvorrichtung (2), insbesondere für Fahrzeug-Türhalter (1), mit zwei relativ zueinander bewegbaren Funktionsteilen, und zwar einer Rastschiene (6) und mindestens einem mit einer Federkraft (F) beaufschlagt mit einer im wesentlichen rotationssymmetrischen Umfangsfläche (10) auf einer Oberfläche (12) der Rastschiene (6) aufliegenden, drehbar gelagerten Rastkörper (4), wobei der Rastkörper (4) im Bereich seiner Umfangsfläche (10) sowie die Rastschiene (6) im Bereich ihrer mit dem Rastkörper (4) zusammenwirkenden Oberfläche (12) aus verschiedenen Materialien, und zwar einerseits aus Metall, bestehen,
**dadurch gekennzeichnet** , daß das aus Metall bestehende Material eine definiert aufgerauhte Oberflächenstruktur aufweist und andererseits das andere Material ein derart elastisch nachgiebiges Material (16) ist, daß zwischen der auf der Rastschiene (6) abrollenden Umfangsfläche (10) des Rastkörpers (4) und der Oberfläche (12) der Rastschiene (6) durch elastische Verformung des nachgiebigen Materials (16) ein flächiger Anlagekontakt mit Kraftschluß erreicht wird.

2. Rastvorrichtung nach Anspruch 1,
**dadurch gekennzeichnet** , daß der Rastkörper (4) zumindest im Bereich seiner Umfangsfläche (10) aus Metall besteht, während die Rastschiene (6) zumindest im Bereich ihrer mit dem Rastkörper (4) zusammenwirkenden Oberfläche (12) aus dem elastisch nachgiebigen Material (16), insbesondere einem Kunststoff mit einer Härte etwa im Bereich von 72 bis 80 Shore-D, besteht.

3. Rastvorrichtung nach Anspruch 1 oder 2,
**dadurch gekennzeichnet** , daß die Umfangsfläche (10) des Rastkörpers (4) eine durch Prägen, Walzen, Kordieren, Kreuzrändeln und/oder Kugelstrahlen aufgerauhte Oberflächenstruktur mit zumindest in Umfangsrichtung abwechselnden Erhebungen und Vertiefungen aufweist.

4. Rastvorrichtung nach einem oder mehreren der Ansprüche 1 bis 3,
**dadurch gekennzeichnet** , daß die Oberflächenstruktur der Umfangsfläche (10) des Rastkörpers (4) derart ausgebildet ist, daß der Rastkörper (4) beim Abrollen in axialer Richtung kräfteneutral geführt ist.

5. Rastvorrichtung nach einem oder mehreren der Ansprüche 1 bis 4,
**dadurch gekennzeichnet** , daß die Umfangsfläche (10) des Rastkörpers (4) eine Rauheit mit einem arithmetischen Mittenrauhwert R_{A} von mindestens 5µm, insbesondere mindestens 6,3 µm, aufweist.

6. Rastvorrichtung nach einem oder mehreren der Ansprüche 1 bis 5,
**dadurch gekennzeichnet** , daß die Umfangsfläche (10) des Rastkörpers (4) eine Rauheit mit einer gemittelten Rauhtiefe R_{Z} von maximal etwa 600 µm aufweist.

7. Rastvorrichtung nach einem oder mehreren der Ansprüche 1 bis 6,
**dadurch gekennzeichnet** , daß die Umfangsfläche (10) des Rastkörpers (4) einen Rauheits-Erhebungsabstand t von etwa 0,6 mm aufweist und insbesondere kreuzgerändelt ist.

8. Rastvorrichtung nach einem oder mehreren der Ansprüche 1 bis 7,
**dadurch gekennzeichnet** , daß das elastisch nachgiebige Material (16) eine Härte etwa im Bereich von 73 bis 76 Shore-D, insbesondere etwa 75 Shore-D, aufweist.

9. Rastvorrichtung nach einem oder mehreren der Ansprüche 1 bis 7,
**dadurch gekennzeichnet** , daß das elastisch nachgiebige Material (16) ein thermoplastisch verarbeitbares Polyurethan-Elastomer ist.

10. Rastvorrichtung nach einem oder mehreren der Ansprüche 1 bis 9,
**dadurch gekennzeichnet** , daß der Rastkörper (4) als hohlzylindrischer, auf einer nichtrotierenden Achse (26) gelagerter Laufring (24) ausgebildet ist, wobei vorzugsweise zwischen der Achse (26) und dem Laufring (24) ein Schmiermittel vorhanden ist.

11. Rastvorrichtung nach Anspruch 10,
**dadurch gekennzeichnet** , daß die Achse (26) in einem verschiebbar geführten, mit der Federkraft (F) beaufschlagten Führungskörper (28) gehaltert ist.

12. Rastvorrichtung nach einem oder mehreren der Ansprüche 1 bis 11,
**dadurch gekennzeichnet** , daß der Rastkörper (4) bei seiner Abrollbewegung mit mindestens einer Raststelle der Rastschiene (6) zur Definition einer bestimmten Relativstellung rastend zusammenwirkt.

13. Rastvorrichtung nach Anspruch 12,
**dadurch gekennzeichnet** , daß die Raststelle als Rastvertiefung (32) ausgebildet ist.

14. Rastvorrichtung nach einem oder mehreren der Ansprüche 1 bis 13,
**dadurch gekennzeichnet** , daß zwei Rastkörper (4) vorgesehen sind, die mit entgegengesetzter Wirkrichtung unter Zwischenanordnung der Rastschiene (6) auf deren gegenüberliegenden Oberflächen (12) aufliegen.

15. Rastvorrichtung nach einem oder mehreren der Ansprüche 1 bis 14,
**dadurch gekennzeichnet** , daß die Rastschiene (6) mehrere, insbesondere drei oder vier, über ihre Länge verteilt angeordnete Raststellen (32) aufweist.

16. Rastvorrichtung nach einem oder mehreren der Ansprüche 1 bis 15,
**dadurch gekennzeichnet** , daß die Rastschiene (6) aus einem Metallkern (18) und einem Überzug (20) aus dem elastischen Material (16) besteht, wobei der Überzug (20) vorzugsweise über die gesamte mit dem Rastkörper (4) zusammenwirkende Oberfläche (12) hinweg eine Dicke von mindestens 1 mm aufweist.

17. Rastvorrichtung nach einem oder mehreren der Ansprüche 1 bis 16,
**dadurch gekennzeichnet** , daß die Rastschiene (6) ein einendig gelenkig an einem Fahrzeugholm befestigbares Halteband eines Türhalters (1) bildet, während der Rastkörper (4) in einem in einer Fahrzeugtür befestigbaren Halteteil (34) geführt ist.

18. Rastvorrichtung nach einem oder mehreren der Ansprüche 1 bis 16,
**dadurch gekennzeichnet** , daß der Rastkörper (4) in einem mit einem Halteband eines Türhalters verbundenen Halteteil geführt ist, während die Rastschiene (6) innerhalb einer Fahrzeugtür befestigbar ist.

## Claims

1. Catch device (2), in particular for vehicle door-holding devices (1), having two functional parts which can move in relation to each other, to be precise a catch rail (6) and at least one catch body (4), which is rotatably mounted, rests with a substantially rotationally symmetrical circumferential surface (10) on a surface (12) of the catch rail (6) and is subjected to a spring force (F), the catch body (4), in the region of its circumferential surface (10), and the catch rail (6), in the region of its surface (12) interacting with the catch body (4), consisting of different materials, to be precise on the one hand of metal, characterized in that the material consisting of metal has a surface structure roughened in a defined way and on the other hand the other material is a material (16) which is elastically compliant in such a way that frictional surface-area contact between the circumferential surface (10) of the catch body (4) rolling on the catch rail (6) and the surface (12) of the catch rail (6) is achieved by elastic deformation of the compliant material (16).

2. Catch device according to Claim 1, characterized in that the catch body (4) consists of metal, at least in the region of its circumferential surface (10), while the catch rail (6) consists of the elastically compliant material (16), in particular a plastic with a hardness approximately in the range from 72 to 80 Shore-D, at least in the region of its surface (12) interacting with the catch body (4).

3. Catch device according to Claim 1 or 2, characterized in that the circumferential surface (10) of the catch body (4) has a surface structure roughened by stamping, rolling, knurling, cross-knurling and/or shot-peening, with peaks and valleys alternating at least in the circumferential direction.

4. Catch device according to one or more of Claims 1 to 3, characterized in that the surface structure of the circumferential surface (10) of the catch body (4) is formed in such a way that the catch body (4) is guided with neutral forces in the axial direction during rolling.

5. Catch device according to one or more of Claims 1 to 4, characterized in that the circumferential surface (10) of the catch body (4) has a roughness with an arithmetic average peak-to-valley height R_{A} of at least 5 µm, in particular at least 6.3 µm.

6. Catch device according to one or more of Claims 1 to 5, characterized in that the circumferential surface (10) of the catch body (4) has a roughness with an averaged roughness height R_{Z} of at most about 600 µm.

7. Catch device according to one or more of Claims 1 to 6, characterized in that the circumferential surface (10) of the catch body (4) has a roughness peak spacing t of about 0.6 mm and is, in particular, cross-knurled.

8. Catch device according to one or more of Claims 1 to 7, characterized in that the elastically compliant material (16) has a hardness approximately in the range from 73 to 76 Shore-D, in particular about 75 Shore-D.

9. Catch device according to one or more of Claims 1 to 7, characterized in that the elastically compliant material (16) is a thermoplastically processable polyurethane elastomer.

10. Catch device according to one or more of Claims 1 to 9, characterized in that the catch body (4) is designed as a hollow-cylindrical bearing race (24) mounted on a non-rotating spindle (26), a lubricant preferably being present between the spindle (26) and the bearing race (24).

11. Catch device according to Claim 10, characterized in that the spindle (26) is secured in a guide body (28) which is displaceably guided and is subjected to the spring force (F).

12. Catch device according to one or more of Claims 1 to 11, characterized in that the catch body (4) interacts in a locking manner during its rolling movement with at least one catch location of the catch rail (6) for the definition of a specific relative position.

13. Catch device according to Claim 12, characterized in that the catch location is designed as a catch depression (32).

14. Catch device according to one or more of Claims 1 to 13, characterized in that two catch bodies (4) are provided, which, with the catch rail (6) arranged inbetween, rest on opposite surfaces (12) of the latter, acting in opposed directions.

15. Catch device according to one or more of Claims 1 to 14, characterized in that the catch rail (6) has a plurality of, in particular three or four, catch locations (32) distributed over its length.

16. Catch device according to one or more of Claims 1 to 15, characterized in that the catch rail (6) comprises a metal core (18) and a covering (20) of the elastic material (16), the covering (20) preferably having a thickness of at least 1 mm over the entire surface (12) interacting with the catch body (4).

17. Catch device according to one or more of Claims 1 to 16, characterized in that the catch rail (6) forms a hinge of a door-holding device (1) which can be fastened at one end in an articulated manner to a vehicle spar, while the catch body (4) is guided in a holding part (34) which can be fastened in a vehicle door.

18. Catch device according to one or more of Claims 1 to 16, characterized in that the catch body (4) is guided in a holding part connected to a hinge of a door-holding device, while the catch rail (6) can be fastened within a vehicle door.

## Revendications

1. Dispositif de verrouillage (2) en particulier pour support de porte de véhicule (1) comprenant deux parties fonctionnelles qui peuvent se déplacer l'une par rapport à l'autre, à savoir une barre de verrouillage (6) et au moins un corps de verrouillage (4) sollicité par une force élastique (F), muni d'une surface périphérique (10) sensiblement de révolution, monté rotatif et appuyé sur une surface (12) de la barre de verrouillage (6), le corps de verrouillage (4), dans la région de sa surface périphérique (10), ainsi que la barre de verrouillage (6), dans la région de sa surface (12) qui coopère avec le corps de verrouillage (4), étant constitués de différentes matières, à savoir d'une part, de métal,
caractérisé en ce que la matière constituée de métal présente une structure superficielle rendue rugueuse à un degré défini et, d'autre part, l'autre matière est une matière (16) qui fléchit élastiquement à un degré tel que, par déformation élastique de la matière (16) qui fléchit, on obtienne un contact d'appui intégral avec prise par action de force entre la surface périphérique (10) du corps de verrouillage (4) qui roule sur la barre de verrouillage (6) et la surface (12) de la barre de verrouillage (6).

2. Dispositif de verrouillage selon la revendication 1,
caractérisé en ce que le corps de verrouillage (4) est constitué de métal, au moins dans la région de sa surface périphérique (10), tandis que la barre de verrouillage (6), au moins dans la région de sa surface (12) qui coopère avec le corps de verrouillage (4), est constituée d'une matière (16) qui fléchit élastiquement, en particulier d'une matière synthétique d'une dureté à peu près dans l'intervalle de 72 à 80 Shore D.

3. Dispositif de verrouillage selon la revendication 1 ou 2,
caractérisé en ce que la surface périphérique (10) du corps de verrouillage (4) présente une structure superficielle rendue rugueuse par grainage, laminage, moletage croisé, moletage en croisure et/ou grenaillage, et ayant des saillies et creux qui alternent au moins dans la direction circonférentielle.

4. Dispositif de verrouillage selon une ou plusieurs des revendications 1 à 3,
caractérisé en ce que la structure superficielle de la surface périphérique (10) du corps de verrouillage (4) est configurée de manière que le corps de verrouillage (4) soit guidé sans subir de force dans la direction axiale lorsqu'il roule.

5. Dispositif de verrouillage selon une ou plusieurs des revendications 1 à 4,
caractérisé en ce que la surface périphérique (10) du corps de verrouillage (4) présente une rugosité ayant une moyenne arithmétique de rugosité R_{A} d'au moins 5 µm, en particulier d'au moins 6,3 µm.

6. Dispositif de verrouillage selon une ou plusieurs des revendications 1 à 5,
caractérisé en ce que la surface périphérique (10) du corps de verrouillage (4) présente une rugosité ayant une profondeur de rugosité moyenne R_{Z} d'environ 600 µm au maximum.

7. Dispositif de verrouillage selon une ou plusieurs des revendications 1 à 6,
caractérisé en ce que la surface périphérique (10) du corps de verrouillage (4) possède un intervalle t d'environ 0,6 mm entre les saillies de la rugosité et est en particulier moleté avec croisure.

8. Dispositif de verrouillage selon une ou plusieurs des revendications 1 à 7,
caractérisé en ce que la matière (16) qui fléchit élastiquement présente une dureté à peu prés dans l'intervalle de 73 à 76 Shore D, en particulier de 75 Shore D.

9. Dispositif de verrouillage selon une ou plusieurs des revendications 1 à 7,
caractérisé en ce que la matière (16) qui fléchit élastiquement est un élastomère de polyuréthane susceptible de traitement thermoplastique.

10. Dispositif de verrouillage selon une ou plusieurs des revendications 1 à 9,
caractérisé en ce que le corps de verrouillage (4) est constitué par une bague de roulement (24) cylindrique creuse, montée rotative sur un axe non rotatif (26), un lubrifiant étant de préférence prévu entre l'axe (26) et la bague de roulement (24).

11. Dispositif de verrouillage selon la revendication 10,
caractérisé en ce que l'axe (26) est maintenu dans un corps de guidage (28) guidé mobile en translation, chargé par la force élastique (F).

12. Dispositif de verrouillage selon une ou plusieurs des revendications 1 à 11,
caractérisé en ce que, dans son mouvement de roulement, le corps de verrouillage (4) coopère avec effet de verrouillage avec au moins une zone de verrouillage de la barre de verrouillage (6) pour définir une position relative déterminée.

13. Dispositif de verrouillage selon la revendication 12,
caractérisé en ce que la zone de verrouillage se présente sous la forme d'une empreinte de verrouillage (32).

14. Dispositif de verrouillage selon une ou plusieurs des revendications 1 à 13,
caractérisé en ce qu'il est prévu deux corps de verrouillage (4) qui sont appuyés, dans des directions d'action opposées et avec interposition de la barre de verrouillage (6), sur des surfaces opposées (12) de cette barre.

15. Dispositif de verrouillage selon une ou plusieurs des revendications 1 à 14,
caractérisé en ce que la barre de verrouillage (6) présente plusieurs, en particulier trois ou quatre, zones de verrouillage (32) réparties sur sa longueur.

16. Dispositif de verrouillage selon une ou plusieurs des revendications 1 à 15,
caractérisé en ce que la barre de verrouillage (6) est composée d'un noyau métallique (18) et d'un revêtement (20) fait de la matière élastique (16), le revêtement (20) présentant de préférence d'un bout à l'autre une épaisseur d'au moins 1 mm sur toute la surface (12) qui coopère avec le corps de verrouillage (4).

17. Dispositif de verrouillage selon une ou plusieurs des revendications 1 à 16,
caractérisé en ce que la barre de verrouillage (6) forme une barrette de retenue d'un support de porte (1) qui peut être fixée de façon articulée à un longeron de véhicule à une extrémité, tandis que le corps de verrouillage (4) est guidé dans une partie de retenue (34) qui peut être fixée dans une porte du véhicule.

18. Dispositif de verrouillage selon une ou plusieurs des revendications 1 à 16,
caractérisé en ce que le corps de verrouillage (4) est guidé dans une partie de retenue qui est solidaire d'une barrette de retenue d'un support de porte, tandis que la barre de verrouillage (6) peut être fixée à l'intérieur d'une porte de véhicule.
